# FASCICULE DE BREVET EUROPEEN

(11) **EP 1 092 940 B1**
(45) Date de publication et mention de la délivrance du brevet: **26.05.2004**
(21) Numéro de dépôt: 00402721.5
(22) Date de dépôt: 04.10.2000
(51) Int. Cl.: F42B 5/36, F42C 19/08

(54) **Dispositif d'allumage pour un chargement propulsif**
Anzündvorrichtung für eine Treibladung
Igniting device for a propellant charge

(30) Priorité: 13.10.1999 FR 9912860
(43) Date de publication de la demande: 18.04.2001
(73) Titulaire: GIAT INDUSTRIES, 78000 Versailles (FR)
(72) Inventeur: Desgland, Laurent, 18220 Les Aix d'Angillon (FR); Forichon Chaumet, Nicole, 18340 Plaimpied (FR); Berneau, Patrick, 18000 Bourges (FR)
(74) Mandataire: Célanie, Christian

(56) Documents cités:
- WO-A-91/05981
- FR-A- 2 550 857
- FR-A- 2 593 905
- US-A- 5 183 961

## Description

Le domaine technique de l'invention est celui des dispositifs d'allumage pour un chargement propulsif contenu dans un étui cylindrique d'une munition.

L'invention vise plus particulièrement les dispositifs d'allumage mettant en oeuvre au moins un élément d'allumage énergétique linéaire tels qu'un cordeau.

On connaît de tels dispositifs d'allumage, notamment par les brevets US5325785 et US5129324.

Dans la réalisation de munitions encartouchées de tout calibre on cherche de plus en plus à substituer aux tubes allumeurs classiques (tels que décrits par exemple par le brevet FR2593905) des éléments énergétiques linéaires. Ces éléments permettent d'optimiser l'allumage pour les munitions modernes qui ont une longueur importante et/ou un volume de poudre, difficilement accessible par la flamme d'un allumeur conventionnel, qui est disposé par exemple autour d'un empennage d'un projectile.

Ces éléments énergétiques sont reliés à un moyen d'initiation commun et ils permettent d'assurer un allumage multi points du chargement propulsif.

Ces éléments sont réalisés par exemple sous la forme de fils, films, brins, cordeaux. Ils comprennent par exemple une composition pyrotechnique, telle que de la poudre noire ou une composition associant Bore et nitrate de potassium ou bien aluminium et perchlorate de potassium ou encore Magnésium / polytétrafluoréthylène / copolymère de chlorofluoroéthylène (Magnésium / Téflon (marque déposée) /Viton (marque déposée)).

La composition est conditionnée dans un support par exemple un tube en matière plastique.

Les éléments énergétiques peuvent également comprendre un ou plusieurs explosifs secondaires (hexogène, octogène) rendus solidaires d'un support.

Suivant le matériau énergétique utilisé, la propagation de l'allumage sera plus ou moins rapide (réaction de combustion, déflagration ou détonation) et l'efficacité radiale de l'allumage assuré par l'élément énergétique sera également plus ou moins importante.

Suivant les munitions, les éléments énergétiques sont fixés sur la surface interne de l'étui ou sur une partie arrière du projectile.

Avec de tels dispositifs d'allumage se pose le problème de la mise en place de ces dispositifs dans l'étui de la munition et notamment celui de la solidarisation des différents éléments énergétiques avec un moyen d'allumage commun, par exemple un allumeur axial fixé sur un culot de l'étui de la munition.

En effet, dans les munitions traditionnelles, la charge propulsive est généralement disposée dans l'étui avant la mise en place du tube allumeur. Ce dernier est introduit en dernier lieu par un trou axial du culot et fixé par simple vissage. Une telle solution est inadaptée à un dispositif d'allumage incorporant différents éléments régulièrement répartis à l'intérieur de l'étui.

Pour résoudre ce problème, le brevet US5325785 propose de prévoir un support de cordeaux qui coiffe l'arrière du projectile et sur lequel on vient visser un support d'allumeur.

Une telle solution présente néanmoins des inconvénients.

Tout d'abord le support de cordeau est une pièce qui entoure l'arrière du projectile au niveau de l'empennage. Cette pièce est de forme complexe, elle comporte des gorges longitudinales recevant les cordeaux et des rainures coopérant avec les ailettes de l'empennage.

La mise en place de cette pièce n'est pas aisée, notamment lorsque les cordeaux sont solidaires de la surface interne de l'étui.

Une telle solution ne peut être adoptée que lorsque l'empennage du projectile se trouve très proche du culot de l'étui. De plus, une telle pièce de maintien solidaire du projectile risque de perturber les performances balistiques de celui-ci.

C'est le but de l'invention que de proposer un dispositif d'allumage ne présentant pas de tels inconvénients.

Le dispositif d'allumage proposé par l'invention est simple peu coûteux et permet de faciliter les opérations de chargement en poudre et d'assemblage de l'étui.

Il est facilement adaptable à tout type de munition quelle que soit la longueur du projectile, empenné ou non.

Ainsi l'invention a pour objet un dispositif d'allumage pour un chargement propulsif contenu dans un étui cylindrique d'une munition dispositif comprenant au moins un élément d'allumage énergétique linéaire et un moyen d'initiation de ce dernier, le moyen d'initiation comprend une pièce tubulaire, disposée au niveau d'un fond de fermeture de l'étui et délimitant une chambre qui communique avec un composant pyrotechnique d'initiation, pièce tubulaire comprenant un trou axial destiné à permettre le passage et l'entrée dans la chambre du ou des éléments d'allumage linéaires disposés sensiblement au niveau de l'axe de l'étui, le dispositif est caractérisé en ce qu'il pourra comporter au moins deux éléments d'allumage linéaires énergétiques, ces éléments étant liés sur au moins une partie de leur longueur de façon à former un toron qui est disposé sensiblement au niveau de l'axe de l'étui et qui pénètre dans la chambre de la pièce tubulaire au travers du trou axial.

La chambre pourra renfermer au moins un relais d'allumage annulaire.

Le trou axial de la pièce tubulaire pourra avoir un diamètre sensiblement égal à celui du toron.

Avantageusement le toron pourra avoir une longueur supérieure ou égale à 50 mm.

Le toron pourra pénétrer dans la pièce tubulaire sur une longueur d'au moins 15 mm.

Le ou les éléments d'allumage linéaires énergétiques pourront être fixés au niveau d'une partie arrière d'un projectile disposé dans l'étui.

Le ou les éléments d'allumage linéaires énergétiques pourront alternativement être fixés au niveau d'une surface cylindrique interne de l'étui.

La pièce tubulaire pourra être réalisée en un matériau combustible et/ou énergétique.

Les moyens d'initiation pourront comprendre un bloc allumeur sur lequel sera fixée la pièce tubulaire, bloc allumeur comprenant un composant pyrotechnique d'initiation, tel un inflammateur, et au moins un relais d'allumage.

La pièce tubulaire pourra être solidaire d'une cuvette assurant une obturation du fond de l'étui et qui sera rendue solidaire d'une paroi cylindrique de l'étui par des moyens de fixation.

L'invention sera mieux comprise à la lecture de la description qui va suivre de différents modes de réalisation, description faite en référence aux dessins annexés et dans lesquels :
- la figure 1 représente en coupe longitudinale le culot et la partie arrière de l'étui d'une munition de gros calibre portant un dispositif d'allumage selon un premier mode de réalisation de l'invention,
- la figure 2 représente en coupe longitudinale le culot et la partie arrière de l'étui d'une munition de gros calibre portant un dispositif d'allumage selon un deuxième mode de réalisation de l'invention,

En se reportant à la figure 1, une munition 1, par exemple de gros calibre (supérieur à 90mm) pour un canon de char, comprend un projectile 2 disposé à l'intérieur d'un étui 3 en matériau combustible, par exemple en carton imprégné de nitrocellulose.

L'étui renferme un chargement propulsif 4 sous la forme d'une poudre propulsive en grains et il est fermé à sa partie arrière par un culot métallique 5 portant une lèvre d'étanchéité 6 en caoutchouc.

L'étui 3 présente un fond 13 en cuvette qui épouse la forme d'une surface interne du culot 5. Ce dernier est fixé à l'étui 3 par l'intermédiaire d'une rondelle ressort 12 qui se loge dans une gorge 14 portée par un prolongement axial 15 du culot 5.

Seule la partie arrière du projectile 2 est représentée ici et d'une façon schématique. Le projectile porte un empennage 7 et il a une longueur telle que l'empennage 7 se trouve à proximité du culot 5 (de l'ordre de 150 mm).

Le dispositif d'allumage du chargement propulsif 4 comporte ici trois éléments d'allumage énergétiques linéaires 8.

Ces éléments sont par exemple des cordeaux chargés d'une composition pyrotechnique. De tels éléments sont bien connus de l'Homme du Métier et ne constituent pas l'objet de la présente invention, ils ne seront donc pas décrits plus en détails.

Tels que représentés ici, les cordeaux peuvent être fixés à la partie arrière du projectile 2, par exemple par collage ou par liaison au moyen d'un ruban adhésif.

Les cordeaux peuvent alternativement être collés sur la surface cylindrique interne de l'étui combustible 3 (cordeaux 8a représentés en traits interrompus).

Dans tous les cas et conformément à l'invention les cordeaux seront liés sur au moins une partie de leur longueur de façon à former un toron 9 qui est disposé sensiblement au niveau de l'axe 21 de l'étui 3.

Cette liaison sera assurée par exemple au moyen d'un ruban adhésif 31 ou d'un collier.

La longueur L1 du toron sera de préférence supérieure à 50 mm ce qui conférera une certaine rigidité au toron et permettra d'amener son extrémité arrière au voisinage du fond de l'étui.

Dans les cas où on souhaite ne mettre en oeuvre qu'un seul cordeau (par exemple un cordeau collé et enroulé en spirale sur la surface cylindrique interne de l'étui 3) on assurera qu'une certaine longueur L de l'extrémité du cordeau se trouve sensiblement au niveau de l'axe de l'étui, et cela d'une façon analogue au toron représenté figure 1.

Les cordeaux seront choisis de façon à présenter une rigidité suffisante pour assurer le maintien du toron 9 (ou bien du cordeau seul) au niveau de l'axe 21.

A défaut d'une rigidité suffisante on pourra prévoir une cale entretoise en carton (non représentée) qui positionnera l'extrémité du cordeau ou le toron au niveau de l'axe 21. Cette cale sera ajourée de façon à ne pas gêner la mise en place de la poudre.

Conformément à l'invention le moyen d'initiation comprend une pièce tubulaire 10 en métal qui est disposée au niveau du fond 13 de l'étui. Concrètement cette pièce 10 est fixée au culot 5 par filetage. Elle délimite une chambre 11 cylindrique à l'intérieur de laquelle pénètre le toron 9 (ou l'extrémité du cordeau si un seul cordeau est mis en oeuvre).

Afin de permettre le passage du toron 9, la pièce tubulaire 10 comprend un trou axial 16. Ce trou est ici porté par un couvercle 17, fixé à la pièce tubulaire par filetage.

Le toron 9 pénètre dans la pièce tubulaire sur une longueur L2 d'au moins 15 mm. On est ainsi assuré d'avoir une longueur de cordeaux dans la chambre 11 qui est suffisante pour permettre un allumage fiable et reproductible de tous les cordeaux. De plus une telle disposition évite une sortie du toron hors de la chambre comme suite aux vibrations de transport et de mise en oeuvre de la munition.

La chambre 11 communique avec un composant pyrotechnique d'initiation 18 qui est une amorce de type connu, initiable électriquement ou bien par percussion.

Un relais inflammateur pyrotechnique 19 est ici interposé entre l'amorce 18 et le toron 9.

Suivant le mode de réalisation représenté sur cette figure, la chambre renferme également des comprimés annulaires 20 d'une composition pyrotechnique relais d'allumage. On pourra par exemple utiliser des comprimés de poudre noire ou encore d'une composition pyrotechnique classique (par exemple associant Aluminium et oxyde de cuivre ou Bore et nitrate de potassium). Les comprimés 20 sont maintenus axialement dans la pièce tubulaire 10 par le couvercle vissé 17.

Les relais 19 et 20 seront par exemple formés par une composition telle que : poudre noire, Aluminium (20% en masse) / Oxyde de cuivre (CuO 80% en masse), Bore (20% en masse) / nitrate de potassium (KNO3 80% en masse).

Le montage de la munition 1 se réalise de la façon suivante :

On solidarise tout d'abord l'étui 3 et le culot 5 qui ne porte pas la pièce tubulaire 10.

Suivant le cas, on fixe les cordeaux 8a sur la surface interne de l'étui 3, ou bien on fixe les cordeaux 8 sur le projectile 2. Lors de cette fixation on solidarise l'extrémité des cordeaux de façon à former le toron 9.

On fixe le projectile à l'étui par un moyen approprié par exemple une bague de liaison telle que décrite par EP307307.

Le chargement en poudre propulsive est réalisé enfin en introduisant les grains de poudre au travers de l'ouverture axiale du culot 5.

Lorsque le chargement de poudre est terminé, on met en place la pièce tubulaire 10 en la vissant sur le culot 5.

Du fait du positionnement du toron (ou du cordeau seul) au niveau de l'axe 21, le vissage de la pièce tubulaire 10 assure l'introduction du toron 9 dans la chambre 11 délimitée par la pièce tubulaire.

Le diamètre du trou 16 sera choisi supérieur à celui du toron (diamètre de trou de 4 à 20mm en fonction du nombre de cordeaux) afin de faciliter la mise en place de la pièce tubulaire. On voit que grâce à l'invention une certaine latitude est autorisée concernant tant le positionnement du toron par rapport à l'axe 21 de l'étui que la longueur du toron pénétrant dans la chambre 11. Il en résulte une facilité de montage et une souplesse d'adaptation d'un dispositif d'allumage donné à différents types de munitions.

De plus la réalisation d'un toron à l'aide de ruban adhésif est aisée et rapide et il n'est pas nécessaire de fixer au projectile une pièce mécanique qui risquerait de perturber le vol de celui ci.

A titre de variante il est possible de faire varier le nombre de comprimés 20 de relais d'allumage qui sont disposés dans la chambre 11. Il est éventuellement possible de n'en prévoir aucun.

Les moyens de fixation peuvent également être différents. La pièce tubulaire pourra être collée, sertie ou fixée par montage à baïonnette. Elle pourra être réalisée en une ou plusieurs pièces.

La figure 2 représente un autre mode de réalisation d'un dispositif selon l'invention.

Ce mode diffère du précédent essentiellement par la forme de la pièce tubulaire 10 et par la structure du mode de liaison du culot 5 à l'étui 3.

Suivant ce mode, le fond de fermeture de l'étui est constitué par une cuvette 22, réalisée par exemple en matière plastique telle que du polyamide. Cette cuvette est rendue solidaire de l'étui 3 par des moyens de fixation qui sont ici des rivets, régulièrement répartis angulairement(rivets dont seuls les axes 23 sont représentés).

Cette cuvette 22 présente une ouverture latérale 24 destinée à permettre le remplissage de l'étui avec les grains de la charge propulsive 4.

La cuvette 22 porte également la pièce tubulaire 10 qui est vissée à un bloc allumeur 25. Ainsi la cuvette 22 comporte une collerette centrale 26 qui se trouve pincée entre un bourrelet 27 du bloc allumeur 25 et une portée annulaire 28 de la pièce tubulaire 10.

Le culot 5 est fixé à l'étui après que le remplissage de poudre ait été effectué. Il comporte un alésage axial lisse 29 qui est ajusté sur un prolongement cylindrique arrière du bloc allumeur. Le culot 5 est en butée contre le bourrelet 27 du bloc allumeur et il est immobilisé avec un écrou 30 qui se visse sur une partie filetée du prolongement arrière du bloc allumeur.

L'écrou 30 se loge complètement dans un lamage 32 du culot 5. Il comporte des trous (non représentés) qui permettent son vissage à l'aide d'une clef à griffes de type connu.

Comme dans le mode de réalisation précédent la pièce tubulaire 10 délimite une chambre 11 qui reçoit le toron 9.

Le bloc allumeur 25 porte une amorce 18 et un relais pyrotechnique 19.

Aucun comprimé de charge relais n'est disposé dans la chambre 11. Mais il est bien entendu possible, comme dans le mode de réalisation précédent, et en fonction des caractéristiques d'une munition donnée, de disposer de tels comprimés dans cette chambre.

La pièce tubulaire 10 peut être réalisée en métal ou en matière plastique.

Comme elle n'assure pas dans ce mode de réalisation une fonction d'étanchéité aux gaz engendrés par la charge propulsive, elle peut également être réalisée avantageusement en un matériau combustible ou énergétique par exemple en une composition associant un oxydant (Nitrate ou chlorate de potassium) et un liant (polyuréthanne, résine epoxy).

Elle assurera alors elle même la fonction remplie par les comprimés de composition relais 20 décrits en référence à la figure 1.

Le montage de la munition 1 se réalise de la façon suivante :

Suivant le cas, on fixe les cordeaux 8a sur la surface interne de l'étui 3, ou bien on fixe les cordeaux 8 sur le projectile 2. Lors de cette fixation on solidarise l'extrémité des cordeaux de façon à former le toron 9.

On fixe le projectile à l'étui par un moyen approprié par exemple une bague de liaison telle que décrite par EP307307.

On solidarise l'étui 3 et la cuvette 22, cette dernière portant la pièce tubulaire 10 et le bloc allumeur 25.

Le chargement en poudre propulsive est réalisé en introduisant les grains de poudre au travers de l'ouverture 24 de la cuvette 22.

Lorsque le chargement de poudre est terminé on fixe le culot 5 sur la cuvette 22 au moyen de l'écrou 30.

Un des avantages de ce mode de réalisation est que le toron 9 se trouve introduit dans la chambre 11 de la pièce tubulaire 10 avant la mise en place de la poudre. On assure ainsi un bon positionnement du toron qui ne pourra pas être déplacé par les grains de poudre.

De plus les grains de poudre ne peuvent se loger autour du toron lors du chargement, la pièce tubulaire délimitant un volume autour du toron 9.

Il est possible avec ce mode de réalisation de prévoir pour le trou axial 16 un diamètre sensiblement égal à celui du toron on assurera ainsi un maintien radial de ce dernier.

A titre de variante on pourra avantageusement fixer par collage la pièce tubulaire 10 et la cuvette 22 ou encore réaliser ces deux éléments d'une seule pièce. Une telle disposition permettra de ne fixer le bloc allumeur 25 qu'après avoir procédé au chargement en poudre. On renforce ainsi la sécurité de l'opération de chargement.

## Revendications

1. Dispositif d'allumage pour un chargement propulsif (4) contenu dans un étui cylindrique (3) d'une munition (1) dispositif comprenant au moins un élément d'allumage énergétique linéaire (8,8a) et un moyen d'initiation de ce dernier, le moyen d'initiation comprend une pièce tubulaire (10), disposée au niveau d'un fond (13,22) de fermeture de l'étui et délimitant une chambre (11) qui communique avec un composant pyrotechnique d'initiation (18), pièce tubulaire comprenant un trou axial (16) destiné à permettre le passage et l'entrée dans la chambre du ou des éléments d'allumage linéaires (8,8a) disposés sensiblement au niveau de l'axe (21) de l'étui, dispositif **caractérisé en ce qu'**il comporte au moins deux éléments d'allumage (8,8a) linéaires énergétiques, ces éléments étant liés sur au moins une partie de leur longueur de façon à former un toron (9) qui est disposé sensiblement au niveau de l'axe (21) de l'étui et qui pénètre dans la chambre (11) de la pièce tubulaire (10) au travers du trou axial (16).

2. Dispositif d'allumage selon la revendication 1, **caractérisé en ce que** la chambre (11) renferme au moins un relais d'allumage annulaire (20).

3. Dispositif d'allumage selon une des revendications 1 ou 2, **caractérisé en ce que** le trou axial (16) de la pièce tubulaire (10) a un diamètre sensiblement égal à celui du toron (9).

4. Dispositif d'allumage selon une des revendications 1 à 3, **caractérisé en ce que** le toron (9) a une longueur supérieure ou égale à 50 mm.

5. Dispositif d'allumage selon une des revendications 1 à 4, **caractérisé en ce que** le toron (9) pénètre dans la pièce tubulaire (10) sur une longueur d'au moins 15 mm.

6. Dispositif d'allumage selon une des revendications 1 à 5, **caractérisé en ce que** le ou les éléments d'allumage linéaires énergétiques (8) sont fixés au niveau d'une partie arrière d'un projectile (2) disposé dans l'étui.

7. Dispositif d'allumage selon une des revendications 1 à 5, **caractérisé en ce que** le ou les éléments d'allumage linéaires énergétiques (8a) sont fixés au niveau d'une surface cylindrique interne de l'étui (3).

8. Dispositif d'allumage selon une des revendications 1 à 7, **caractérisé en ce que** la pièce tubulaire (10) est réalisée en un matériau combustible et/ou énergétique.

9. Dispositif d'allumage selon une des revendications 1 à 8, **caractérisé en ce que** les moyens d'initiation comprennent un bloc allumeur (25) sur lequel est fixée la pièce tubulaire (10), bloc allumeur comprenant un composant pyrotechnique d'initiation (18), tel un inflammateur, et au moins un relais d'allumage (19).

10. Dispositif d'allumage selon une des revendications 1 à 8, **caractérisé en ce que** la pièce tubulaire (10) est solidaire d'une cuvette (22) assurant une obturation du fond de l'étui (3) et qui est rendue solidaire d'une paroi cylindrique de l'étui par des moyens de fixation.

## Patentansprüche

1. Zündvorrichtung für eine Treibladung (4), die in einer zylindrischen Hülse (3) einer Munition (1) enthalten ist, wobei die Vorrichtung wenigstens ein lineares, energetisches Zündelement (8, 8a) und eine Mittel zum Initiieren dieses Letzteren umfasst, wobei das Mittel zum Initiieren ein rohrförmiges Glied (10) umfasst, das im Bereich eines Verschluss-Bodens (13, 22) der Hülse angeordnet ist und eine Kammer (11) abgrenzt, die mit einer pyrotechnischen Zusammensetzung zur Initiierung (18) kommuniziert, wobei das rohrförmige Glied ein axiales Loch (16) umfasst, das dafür vorgesehen ist, den Durchgang und den Zugang in die Kammer des oder der linearen Zündelement (8, 8a), die im Wesentlichen im Bereich der Achse (21) der Hülse angeordnet sind, zu ermöglichen, wobei die Vorrichtung **dadurch gekennzeichnet ist, dass** sie wenigstens zwei energetische, lineare Zündelemente (8, 8a) umfasst, wobei diese Elemente über wenigstens einen Teil ihrer Länge derartig verbunden sind, dass sie eine Litze (9) bilden, die im Wesentlichen im Bereich der Achse (21) der Hülse angeordnet ist und die durch das axiale Loch (16) hindurch in die Kammer (11) des rohrförmigen Glieds (10) eindringt.

2. Zündvorrichtung nach Anspruch 1, **dadurch gekennzeichnet, dass** die Kammer (11) wenigstens ein ringförmiges Zündrelais (20) einschließt.

3. Zündvorrichtung nach einem der Ansprüche 1 oder 2, **dadurch gekennzeichnet, dass** das axiale Loch (16) des rohrförmigen Glieds (10) einen Durchmesser besitzt, der im Wesentlichen gleich dem der Litze (9) ist.

4. Zündvorrichtung nach einem der Ansprüche 1 bis 3, **dadurch gekennzeichnet, dass** die Litze (9) eine Länge aufweist, die größer oder gleich 50 mm ist.

5. Zündvorrichtung nach einem der Ansprüche 1 bis 4, **dadurch gekennzeichnet, dass** die Litze (9) über eine Länge von wenigstens 15 mm in das rohrförmige Glied (10) eindringt.

6. Zündvorrichtung nach einem der Ansprüche 1 bis 5, **dadurch gekennzeichnet, dass** das oder die linearen, energetischen Zündelemente (8) im Bereich eines hinteren Abschnittes eines Projektils (2) befestigt sind, das in der Hülse angeordnet ist.

7. Zündvorrichtung nach einem der Ansprüche 1 bis 5, **dadurch gekennzeichnet, dass** das oder die linearen, energetischen Zündelemente (8a) im Bereich einer inneren, zylindrischen Fläche der Hülse (3) befestigt sind.

8. Zündvorrichtung nach einem der Ansprüche 1 bis 7, **dadurch gekennzeichnet, dass** das rohrförmige Glied (10) aus einem brennbaren und / oder energetischen Material hergestellt ist.

9. Zündvorrichtung nach einem der Ansprüche 1 bis 8, **dadurch gekennzeichnet, dass** die Mittel zur Initiierung einen Zünd-Block (25) umfassen, an dem das rohrförmige Glied (10) befestigt ist, wobei der Zünd-Block eine pyrotechnische Zusammensetzung zur Initiierung (18), wie einen Zünder, und wenigstens ein Zündrelais (19) umfasst.

10. Zündvorrichtung nach einem der Ansprüche 1 bis 8, **dadurch gekennzeichnet, dass** das rohrförmige Glied (10) fest mit einer Mulde (22) verbunden ist, die ein Verschließen des Bodens der Hülse (3) gewährleistet und durch Befestigungsmittel fest mit einer zylindrischen Wand der Hülse verbunden ist.

## Claims

1. An ignition device for a propellant charge (4) contained in a cylindrical case (3) of a munition (1), said device comprising at least one linear energetic element (8, 8a) and means to ignite said element, the ignition means comprising a tubular part (10) placed at a bottom cap part (13, 22) of the case and delimiting a chamber (11) that communicates with a pyrotechnic igniting component (18), said tubular part comprising an axial hole (16) intended to allow the passage and entry into the chamber of the linear igniting element or elements (8, 8a) arranged substantially along the case axis (21), **characterised in that** it incorporates at least two linear energetic ignition elements (8, 8a), said elements being connected along at least part of their length so as to form a strand (9) that is placed substantially along the case axis (21) and penetrates into the chamber (11) of the tubular part (10) through the axial hole (16).

2. An ignition device according to Claim 1, **characterised in that** the chamber (11) encloses at least one ring-shaped ignition relay (20).

3. An ignition device according to one of Claims 1 or 2, **characterised in that** the axial hole (16) of the tubular part (10) has a diameter that is substantially the same as that of the strand (9).

4. An ignition device according to one of Claims 1 to 3, **characterised in that** the strand (9) is of a length greater than or equal to 50 mm.

5. An ignition device according to one of Claims 1 to 4, **characterised in that** the strand (9) penetrates into the tubular part (10) over a length of at least 15 mm.

6. An ignition device according to one of Claims 1 to 5, **characterised in that** the energetic linear ignition element or elements (8) are fastened at a rear part of a projectile (2) placed in the case.

7. An ignition device according to one of Claims 1 to 5, **characterised in that** the energetic linear ignition elements (8a) are fastened onto an inner cylindrical surface of the case (3).

8. An ignition device according to one of Claims 1 to 7, **characterised in that** the tubular part (10) is made of a combustible and/or energetic material.

9. An ignition device according to one of Claims 1 to 8, **characterised in that** the ignition means comprise an igniter unit (25) onto which the tubular part (10) is fastened, said igniter unit comprising a pyrotechnic component (18), such an a squib, and at least one ignition relay (19).

10. An ignition device according to one of Claims 1 to 8, **characterised in that** the tubular part (10) is integral with a cup (22) that obturates the bottom of the case (3) and that is made integral with a cylindrical wall of the case by fastening means.
